# EUROPÄISCHE PATENTSCHRIFT

(11) **EP 1 323 372 B1**
(45) Veröffentlichungstag und Bekanntmachung des Hinweises auf die Patenterteilung: **15.06.2011**
(21) Anmeldenummer: 02028303.2
(22) Anmeldetag: 17.12.2002
(51) Int. Cl.: A47L 15/50

(54) **Geschirrspülmaschine mit einem Führungssystem für wenigstens ein, insbesondere schubladenartig, herausfahrbares Behältnis.**
Dishwasher with a guiding system for at least one, particularly a drawer type, displacable container.
Lave-vaiselle avec un système de guidage pour au moins un contenant deplaçable, particulièrement un contenant en forme de tiroir.

(30) Priorität: 22.12.2001 DE 10163872
(43) Veröffentlichungstag der Anmeldung: 02.07.2003
(73) Patentinhaber: Electrolux Home Products Corporation N.V., 1130 Brussels (BE)
(72) Erfinder: Fifield, Bruce, 20100 Milano (MI) (IT); Broen, Martin Eduardo, AR-(1636) Olivos Buenos Aires (AR); Bayer, Johanes, 6890 Lustenau (AT)
(74) Vertreter: Baumgartl, Gerhard Willi

(56) Entgegenhaltungen:
- DE-A1- 2 255 036
- DE-A1- 2 366 026
- DE-A1- 19 959 754
- US-A- 4 119 377
- US-A- 4 226 490

## Beschreibung

Die Erfindung betrifft eine Geschirrspülmaschine mit einem Führüngssystem für wenigstens ein, insbesondere schübladenartig, aus einem Gehäuseteil der Geschirrspülmaschine herausfahrbares Behältnis.

Um beispielsweise Geschirrkörbe vollständig aus dem Spülraum eines Geschirrspülers herausziehen zu können, sind Führungssysteme bekannt mit
- wenigstens einem Paar an Gehäusewandungen gegenüberliegend angeordneter Schienen, die in voneinander beabstandeten ersten Laufrollen parallel zueinander geführt sind, und
- wenigstens einem Paar am Behältnis gegenüberliegend angeordneter zweiter Laufrollen, die in den Schienen geführt sind. Dabei sind jeder Schiene zwei Paar außen angreifende erste Laufrollen und zwei innen geführte zweite Laufrollen zugeordnet. Der Auszugsweg teilt sich auf in einen ersten Abschnitt, den die Schiene in bezug auf das Gehäuse des Geschirrspülers zurücklegt, und einen zweiten Abschnitt, den der Geschirrkorb in bezug auf die Schienen zurücklegt. Das Spiel beider Abschnitte führt zu Instabilitäten.

Um bei derartigen Geschirrspülern das Spiel im Bereich der Vollauszugsschienen zu vermindern, wurde in der DE-A-199 59 754 vorgeschlagen, den Geschirrkorb in Führungsschienen zu führen, die entlang ihrem Führungsweg verwunden sind. Obschon durch die hierdurch hervorgerufene Verspannung des in den Führungsschienen geführten Trägers_das Spiel herabgesetzt werden kann, führt dies gleichseitig zu einer Schwergängigkeit des Geschirrkorbs und zu erhöhtem Verschleiß.

Aus der US-A-4 226 490 ist ein Geschirrspüler bekannt, bei welchem der obere Geschirrkorb sich im Bereich seiner Hinterkante mit Rollen gegen die Oberseite des Geschirrspülers abstützt, um so für eine Stabilisation des Geschirrkorbs in der vertikale zu sorgen.

Weiterhin ist aus der DE-A-23 66 026 eine Vorrichtung zum Führen von Schubkästen bekannt, bei welcher in einem den Schubkasten aufnehmenden Möbelkasten federnde Anschläge angebracht sind, die mit an dem Schubkasten angebrachten seitlich abstehenden Zapfen in Eingriff treten, um den Schubkasten im vollständig eingefahrenen sowie im vollständig ausgefahrenen Zustand in Auszugsrichtung des Schubkastens zu arretieren.

In der US-A-4 199 377 ist ein Möbelschubkastensystem erläutert, bei welchem seitlich am Schubkasten Führungsschienen montiert sind, die sich an am Möbelkasten montierten Führungsrollen abstützen. An dem der Front der Schublade zugewandten Ende der Führungsschienen sind seitlich aus der Führungsschiene Laschen herausgebogen, die sich beim vollständigen Einfahren des Schubkastens in den Möbelkasten seitlich gegen die Führungsrollen anlegen, um die Schublade im geschlossenen Zustand bezüglich dem Möbelkasten zu zentrieren und zu arretieren.

In der DE-A 2 255 036 ist ferner ein Schubkasten mit einer Auszugsbegrenzung offenbart, die von einer Rolle gebildet wird, die an einer in einem Möbelkasten fest montierten Führungsleiste angebracht ist und die sich gegen zwei oberhalb und unterhalb der Führungsleiste an der Schublade angebrachte Rollen anlegt, wenn die Schublade vollständig ausgezogen wird.

Der Erfindung liegt die Aufgabe zugrunde, eine Geschirrspülmaschine mit einem verbesserten Führungssystem für insbesondere schubladenartig, aus einem Gehäuseteil einer Geschirrspülmaschine herausfahrbares Behältnis bereitzustellen, bei dem die Führungsstabilität verbessert ist.

Erfindungsgemäß wird diese Aufgabe durch die Merkmale des Anspruches 1 gelöst. Vorteilhafte Weiterbildungen ergeben sich aus den Unteransprüchen.

Das Führungssystem für ein, insbesondere schubladenartig, herausfahrbares Behältnis einer Geschirrspülmaschine besitzt
- wenigstens ein Paar Schienen, die an gegenüberliegenden Gehäusewandungen parallel zueinander geführt sind, und
- wenigstens einen ersten Stabilisierungskörper, der an wenigstens einer der Schienen auf der gehausezugewandten Seite angeordnet ist, um an wenigstens einer vorbestimmten Stabilisierungsposition für den ausgefahrenen Zustand der Schiene mit wenigstens einem raumfesten zweiten Stabilisierungskörper, der schienenzugewandt montiert ist, eine spielbehaftete Passung oder eine federnde Anlage zu bilden.

Hierbei kann zusätzlich wenigstens eine Stabilisierungsposition für den eingefahrenen Zustand der Schiene vorgesehen sein. Stabilisierungepositionen können aber auch in mehreren oder allen Fahrzuständen der Schiene vorgesehen sein.

Hierbei ist insbesondere wenigstens eine Stabilisierungsposition für den ausgefahrenen Zustand und/oder wenigstens eine Stabilisierungsposition für den eingefahrenen Zustand der Schiene vorgesehen. Sie können aber auch in mehreren oder allen Fahrzuständen der Schiene vorgesehen sein.

Der zweite Stabilisierungskörper ist vorzugsweise im Bereich der eine Gehäuseöffnung freigebenden Gehäusewandung oder eines der Gehäuseöffnung zugewandten Führungselementes für die Schiene angeordnet. Je Stabilisierungsposition ist ihm je ein erster Stabilisierungskörper zugeordnet, wobei längs des Führungsweges der Schiene vorzugsweise diskrete oder kontinuierlich verlaufende erste Stabilisierungskörper angeordnet sind.

Auf mehrere Stabilisierungspositionen verteilen sich insbesondere Passungen und/oder federnde Anlagen, wobei sich die Spiele vorgesehener Passungen und/oder die Kräfte vorgesehener federnder Anlagen jeweils voneinander unterscheiden können.

Die ersten und/oder zweiten Stabilisierungskörper sind insbesondere federnd ausgebildet und bestehen vorzugsweise aus elastischem Kunststoff.

Die ersten Stabilisierungskörper sind vorzugsweise an beiden gegenüberliegenden Schienen angeordnet, um in Stabilisierungspositionen mit entsprechenden zweiten Stabilisierungskörpern passend und/oder federnd zusammenzuwirken, was vorzugsweise einer spiegelbildlichen Anordnung entspricht.

Die Erfindung wird nachstehend anhand zweier Ausführungsbeispiele näher erläutert. In den zugehörigen schematischen Zeichnungen zeigen:
Fig. 1 einen Spülraum einer Geschirrspülmaschine mit ausgefahrenen Schienen in Stabilisierungsposition gemäß einer ersten Ausbildung von schräg links gesehen,
Fig. 2 die ausgefahrene Schiene in Stabilisierungsposition als von oben gesehene Einzelheit,
Fig. 3 die Schiene in vergrößerter Darstellung,
Fig. 4 einen Träger mit Führungsrollen und Stabilisierungskörper gemäß einer zweiten Ausbildung von schräg vorn gesehen,
Fig. 5 eine Schiene mit Stabilisierungskörper gemäß der zweiten Ausbildung von schräg links gesehen,
Fig. 6 die geführte Schiene in einer zwischen zwei federnden Stabilisierungspositionen befindlichen Spielpassungsposition von oben gesehen,
Fig. 7 einen Spülraum mit dem Träger, der Schiene und deren Stabilisierungskörper von schräg oben gesehen,
Fig. 8 die Schiene im ausgefahrenen Zustand in Seitenansicht von innen und
Fig. 9 die Schiene im eingefahrenen Zustand.

Gemäß der Figuren 1 bis 3 sind an gegenüberliegenden Wandungen 2 eines Gehäuseteils 4 zwischen Laufrollen (Laufrädern) 6 Schienen 8 geführt.

Das Gehäuseteil 4 ist U-förmig ausgebildet. Es begrenzt nach hinten und zu den Seiten hin einen Spülraum 10 einer ansonsten nicht dargestellten Geschirrspülmaschine. Nach vorn gibt es eine Beschickungsöffnung 12 frei, die durch eine nicht dargestellte Schwenktür von unten nach oben verschließbar ist.

Die Laufrollen 6 sind paarweise auf Trägern 14 angeordnet, die ihrerseits an den Wandungen 2 befestigt sind. Jede Schiene 8 ist zwischen den Laufrollen 6 zweier in Führungsrichtung voneinander beabstandeter Laufrollenpaare geführt.

In den Schienen 8 laufen Laufrollen (Laufräder) 16, die einen durch Streben 18 angedeuteten Geschirrkorb führen.

Ein das Gehäuseteil 4 nach vorn abschließender Rahmen 20 weist einen nach innen vorstehenden Abschnitt 22 auf, der einen raumfesten zweiten Stabilisierungskörper bildet. An der Schiene 8 ist auf der gehäusezugewandten Seite ein in Richtung Gehäusewandung 2 gewölbter erster Körper 24 angeordnet, der einen ersten Stabilisierungskörper bildet. Seine Position ist längs der Schiene 8 derart gewählt, daß er bei ausgefahrener Schiene 8 dem Abschnitt 22 gegenüberliegt. Seine Stärke ist derart abgestimmt, daß er bei starrer Ausbildung den Abschnitt 22 des Rahmens 20 und damit die Wandung 2 des Gehäuseteils 4 geringfügig nach außen drückt oder bei elastischer Ausbildung durch den Abschnitt 22 geringfügig zusammengedrückt wird. In beiden Fällen ergibt sich eine die Schiene 8 und damit den Geschirrkorb stabilisierende Wirkung. Dies um so mehr, wenn die gegenüberliegende Schiene 8 auf gleiche Weise ausgestattet sein sollte. Zusätzlich oder alternativ könnte ein elastisch ausgebildeter Abschnitt 22 oder ein darin aufgenommener elastischer Körper als raumfester Stabilisierungskörper dienen, der durch den an der Schiene 8 angeordneten und in seiner Dicke entsprechend dimensionierten Körper 24 zusammengedrückt würde.

Gemäß der Figuren 4 bis 9 ist am Träger 14 auf der schienenzugewandten Seite zwischen den Laufrollen 6 ein sich in Richtung Schiene 8 wölbender halbkugelförmiger Körper 26 angeordnet, während sich an der gehäusezugewandten Seite der Schiene 8 ein sich Richtung Wandung 2 wölbender länglicher Körper 28 erstreckt, dessen Endabschnitte 30 stärker gewölbt sind als dessen Mittelabschnitt 32. Der Körper 26 und/oder der Körper 28 sind elastisch ausgebildet. Der gegenseitige Abstand der beiden Endabschnitte 30 ist so gewählt, daß im eingefahrenen Zustand (Fig. 9) der Schiene 8 der vordere Endabschnitt 30 und im ausgefahrenen Zustand (Fig. 8) der hintere Endabschnitt 30 gegenüber dem Körper 26 liegt, wobei je nach Dicke und Wölbung der Endabschnitte 30 und des Körpers 26 beide federnd aneinanderliegen oder zumindest ein geringes gegenseitiges Spiel ausbilden, das ebenfalls stabilisierend wirkt. Je nachdem ob, die Endabschnitte 30 federnd oder spielbehaftet mit dem Körper 26 zusammenwirken, stellt sich auch zwischen dem Mittelabschnitt 30 des Körpers 28 und dem Körper 26 ein geringeres oder größeres Spiel oder auch eine federnde Anlage ein, wenn sich die Schiene 8 aus dem eingefahrenen in den ausgefahrenen Zustand bewegt (Fig. 6).

## Patentansprüche

1. Geschirrspülmaschine mit einem Führungssystem für wenigstens ein, insbesondere schubladenartig, aus einem Gehäuseteil (4) der Geschirrspülmschine herausfahrbares Behältnis, umfassend wenigstens ein Paar Schienen (8), die an gegenüberliegenden Gehäusewandungen (2) parallel zueinander geführt sind, **gekennzeichnet durch**:
wenigstens einen ersten Stabilisierungskörper (24, 28, 30, 32), der an wenigstens einer der Schienen (8) auf der gehäusezugewandten Seite angeordnet ist, um an wenigstens einer vorbestimmten Stabilisierungsposition für den ausgefahrenen Zustand der Schiene (8) mit wenigstens einem raumfesten zweiten Stabilisierungskörper (22, 26), der schienenzugewandt montiert ist, eine spielbehaftete Passung oder eine federnde Anlage zu bilden.

2. Geschirrspülmaschine nach Anspruch 1, bei der wenigstens eine weitere Stabilisierungsposition für den eingefahrenen Zustand der Schiene (8) vorgesehen ist.

3. Geschirrspülmaschine nach einem der Ansprüche 1 oder 2, bei der Stabilisierungspositionen in mehreren oder allen Fahrzuständen der Schiene (8) vorgesehen sind.

4. Geschirrspülmaschine nach einem der Ansprüche 1 bis 3, bei der der wenigstens eine zweite Stabilisierungskörper (22, 26) im Bereich einer eine Gehäuseöffnung (12) freigebenden Gehäusewandung (2) oder eines der Gehäuseöffnung (12) zugewandten Führungselementes (6, 14) für die Schiene (8) angeordnet ist.

5. Geschirrspülmaschine nach einem der Ansprüche 1 bis 5, bei der wenigstens eine weitere vorbestimmte Stabilisierungsposition vorgesehen ist und dem wenigstens einen zweiten Stabilisierungskörper (22, 26) je Stabilisierungsposition je ein erster Stabilisierungskörper (24, 30) zugeordnet ist.

6. Geschirrspülmaschine nach einem der Ansprüche 1 bis 5, bei der längs des Führungsweges der Schiene (8) wenigstens ein diskreter (24) und/oder kontinuierlich verlaufender (28, 30, 32) erster Stabilisierungskörper angeordnet ist.

7. Geschirrspülmaschine nach einem der Ansprüche 1 bis 6, bei der sich auf mehrere Stabilisierungspositionen spielbehaftete Passungen und/oder federnde Anlagen verteilen.

8. Geschirrspülmaschine nach einem der Ansprüche 1 bis 7, bei der wenigstens eine weitere vorbestimmte Stabilisierungsposition vorgesehen ist und bei der sich die Spiele vorgesehener Passungen und/oder die Kräfte vorgesehener federnder Anlagen bei mehreren Stabilisierungspositionen jeweils voneinander unterscheiden.

9. Geschirrspülmaschine nach einem der Ansprüche 1 bis 7, bei der wenigstens eine weitere vorbestimmte Stabilisierungsposition vorgesehen ist und die Spiele vorgesehener Passungen und/oder die Kräfte vorgesehener federnder Anlagen bei mehreren Stabilisierungspositionen jeweils gleich sind.

10. Geschirrspülmaschine nach einem der Ansprüche 1 bis 9, bei der der wenigstens eine erste (24, 28, 30, 32) und/oder zweite (22, 26) Stabilisierungskörper federnd ausgebildet ist.

11. Geschirrspülmaschine nach einem der Ansprüche 1 bis 10, bei der der wenigstens eine erste (24, 28, 30, 32) und/oder zweite (22, 26) Stabilisierungskörper aus elastischem Kunststoff ist.

12. Geschirrspülmaschine nach einem der Ansprüche 1 bis 11, bei der der wenigstens eine erste Stabilisierungskörper (24, 28, 30, 32) an beiden gegenüberliegenden (8) Schienen angeordnet ist und in Stabilisierungspositionen mit entsprechenden zweiten Stabilisierungskörpern (22, 26) spielpassend und/oder federnd zusammenwirkt.

## Claims

1. Dishwasher with a guide system for at least one, in particular drawer-like container which can be moved out of a housing part (4) of the dishwasher, comprising at least one pair of rails (8) which are guided parallel to one another on opposing housing walls (2), **characterised by**:
at least one first stabilising body (24, 28, 30, 32) which is arranged on at least one of the rails (8) on the side facing the housing to form a play-associated fit or a resilient support at least at one predetermined stabilising position for the pulled-out state of the rail (8) with at least one spatially fixed second stabilising body (22, 26) which is mounted facing the rail.

2. Dishwasher according to claim 1, in which at least one further stabilising position is provided for the retracted state of the rail (8).

3. Dishwasher according to one of claims 1 or 2, in which stabilising positions are provided in several or all moving states of the rail (8).

4. Dishwasher according to one of claims 1 to 3, in which the at least one second stabilising body (22, 26) is arranged in the region of a housing wall (2) releasing a housing opening (12) or of a guide element (6, 14) for the rail (8) facing the housing opening (12).

5. Dishwasher according to one of claims 1 to 5, in which at least one further predetermined stabilising position is provided and in each case one first stabilising body (24, 30) is assigned to the at least one second stabilising body (22, 26) for each stabilising position.

6. Dishwasher according to one of claims 1 to 5, in which at least one discrete (24) and/or continuously running (28, 30, 32) first stabilising body is arranged along the guide path of the rail (8).

7. Dishwasher according to one of claims 1 to 6, in which play-associated fits and/or resilient supports are distributed over several stabilising positions.

8. Dishwasher according to one of claims 1 to 7, in which at least one further predetermined stabilising position is provided and in which the plays of intended fits and/or the forces of intended resilient supports in each case differ from one another for several stabilising positions.

9. Dishwasher according to one of claims 1 to 7, in which at least one further predetermined stabilising position is provided and the plays of intended fits and/or the forces of intended resilient supports are in each case the same for several stabilising positions.

10. Dishwasher according to one of claims 1 to 9, in which the at least one first (24, 28, 30, 32) and/or second (22, 26) stabilising body is designed to be resilient.

11. Dishwasher according to one of claims 1 to 10, in which the at least one first (24, 28, 30, 32) and/or second (22, 26) stabilising body is made from elastic plastic.

12. Dishwasher according to one of claims 1 to 11, in which the at least one first stabilising body (24, 28, 30, 32) is arranged on both opposing (8) rails and in stabilising positions cooperates in play-fitting and/or resilient manner with corresponding second stabilising bodies (22, 26).

## Revendications

1. Lave-vaisselle avec un système de guidage pour au moins un contenant pouvant être sorti, en particulier à la manière d'un tiroir, d'une partie de boîtier (4) du lave-vaisselle, comprenant au moins une paire de rails (8) qui sont guidées à des parois de boîtier opposées (2) parallèlement l'un à l'autre, **caractérisé par**:
au moins un premier corps de stabilisation (24, 28, 30, 32) qui est disposé à au moins un des rails (8) sur le côté orienté vers le boîtier, pour former à au moins une position de stabilisation prédéfinie pour l'état sorti du rail (8) avec au moins un deuxième corps de stabilisation spatialement fixe (22, 26), qui est monté en étant orienté vers le rail, un ajustage à jeu ou une application résiliante.

2. Lave-vaisselle selon la revendication 1, dans lequel est prévue au moins une autre position de stabilisation pour l'état rentré du rail (8).

3. Lave-vaisselle selon l'une des revendications 1 ou 2, dans lequel des positions de stabilisation sont prévues dans plusieurs ou tous les états de déplacement du rail (8).

4. Lave-vaisselle selon l'une des revendications 1 à 3, dans lequel au moins un deuxième corps de stabilisation (22, 26) est disposé dans la zone d'une paroi de boîtier (2) libérant une ouverture de boîtier (12) ou d'un élément de guidage (6, 14) pour le rail (8) orienté vers l'ouverture de boîtier (12).

5. Lave-vaisselle selon l'une des revendications 1 à 5, dans lequel est prévue au moins une autre position de stabilisation prédéfinie, et dans lequel est associé à au moins le deuxième corps de stabilisation (22, 26) par position de stabilisation respectivement un premier corps de stabilisation (24, 30).

6. Lave-vaisselle selon l'une des revendications 1 à 5, dans lequel est disposé le long du chemin de guidage du rail (8), au moins un premier corps de stabilisation discret (24) et/ou s'étendant continuellement (28, 30, 32).

7. Lave-vaisselle selon l'une des revendications 1 à 6, dans lequel des ajustements à jeu et/ou des applications résiliantes sont répartis sur plusieurs positions de stabilisation.

8. Lave-vaisselle selon l'une des revendications 1 à 7, dans lequel est prévue au moins une autre position de stabilisation prédéfinie et dans lequel les jeux d'ajustements prévus et/ou les forces d'application résiliantes prévues se différencient respectivement dans plusieurs positions de stabilisation.

9. Lave-vaisselle selon l'une des revendications 1 à 7, dans lequel est prévue au moins une autre position de stabilisation prédéfinie, et les jeux d'ajustement prévus et/ou les forces d'application résiliantes prévues, pour plusieurs positions de stabilisation, sont respectivement identiques.

10. Lave-vaisselle selon l'une des revendications 1 à 9, dans lequel le au moins un premier (24, 28, 30, 32) et/ou deuxième (22, 26) corps de stabilisation est réalisé à ressort.

11. Lave-vaisselle selon l'une des revendications 1 à 10, dans lequel le au moins un premier (24, 28, 30, 32) et/ou deuxième (22, 26) corps de stabilisation est réalisé en un matériau élastique.

12. Lave-vaisselle selon l'une des revendications 1 à 11, dans lequel le au moins un premier corps de stabilisation (24, 28, 30, 32) est disposé aux deux rails opposés (8) et coopère dans des positions de stabilisation avec des deuxièmes corps de stabilisation correspondants (22, 26) avec un jeu adapté et/ou à ressort.
